# EUROPÄISCHE PATENTSCHRIFT

(11) **EP 0 687 503 B1**
(45) Veröffentlichungstag und Bekanntmachung des Hinweises auf die Patenterteilung: **01.12.1999**
(21) Anmeldenummer: 95107278.4
(22) Anmeldetag: 13.05.1995
(51) Int. Cl.: B02C 18/14, B02C 18/18, B02C 18/22, B02C 4/26

(54) **Walzenzerkleinerer**
Roll Shredder
Déchiqueteur à rouleau

(30) Priorität: 16.06.1994 DE 9409707 U
(43) Veröffentlichungstag der Anmeldung: 20.12.1995
(73) Patentinhaber: Doppstadt, Werner, D-42555 Velbert (DE)
(72) Erfinder: Doppstadt, Werner, D-42555 Velbert (DE)
(74) Vertreter: Wolgast, Rudolf, Dipl.-Chem. Dr.

(56) Entgegenhaltungen:
- EP-A- 0 182 749
- WO-A-88/04578
- DE-A- 3 245 199
- DE-A- 9 305 837
- DE-U- 9 312 163
- FR-A- 2 127 685
- FR-A- 2 233 470
- GB-A- 650 200
- US-A- 3 578 780

## Beschreibung

Die Erfindung betrifft einen Walzenzerkleinerer nach dem Oberbegriff des Patentanspruchs 1.

Eine bekannte Vorrichtung dieser Art (DE-OS 26 15 178) zur Verarbeitung von Abfallprodukten enthält in einem Gehäuse eine mit Zähnen versehene Zerkleinerungstrommel unterhalb eines Einfüllschachtes. Die Zähne stehen gerade über den Umfang der Zerkleinerungstrommel vor und wirken mit einem Gegenwerkzeug zusammen. Das Gegenwerkzeug ist innerhalb des Gehäuses um eine Achse schwenkbar gelagert, die parallel zur Achse der Zerkleinerungstrommel verläuft, und enthält bogenförmige Gegenzähne, zwischen denen die Zähne der Zerkleinerungstrommel bei deren Umlauf hindurchtreten. Bei Anwesenheit nicht zerkleinerbarer Teile wird das Gegenwerkzeug ausgeschwenkt. Das zu zerkleinernde Material wird durch den schräg verlaufenden Einfüllschacht zugeführt, der unmittelbar oberhalb der Zerkleinerungstrommel eine besondere Zuführeinrichtung enthält. Unterhalb der Zerkleinerungstrommel befindet sich ein Sammelgefäß zur Aufnahme von zerkleinertem Material.

Eine bekannte Hammermühle (DE-AS 20 34 074) enthält einen Rotor, an dem axiale Reihen von Hämmern im Umfangsabstand voneinander befestigt sind. An einer Seite des Rotors sind Trägersegmente im wesentlichen parallel zum Umfang des Rotors angeordnet und tragen Mahlorgane, die zu den Hämmern auf Lücke stehen. Die Trägersegmente sind an einem Gehäuse über Doppellenker und Gummifedern abgestützt, die mit einer einstellbaren Vorspannung beaufschlagt sind.

Durch die FR-A-2 127 685 ist ein Walzenzerkleinerer bekannt. Dieser Walzenzerkleiner enthält eine Walze mit Zerkleinerungsgliedern und ein zur Walze hin gerichtetes Gegenwerkzeug, das um eine zur Achse der Walze parallele Schwenkachse schwenkbar und mit Gegengliedern versehen ist. Die Gegenglieder sind auf Lücke zu den Zerkleinerungsgliedern angeordnet. Antriebsmittel zum rotierenden Antrieb der Walze sind vorgesehen. Das Gegenwerkzeug ist kammartig ausgebildet, derart, daß die Gegenglieder an der Schwenkachse unverdrehbar angeordnete Kammzähne sind, die bogenförmig ausgebildet sind und unter Ausbildung eines sich verengenden Walzenspalts von der Schwenkachse gegen die Walze vorstehen. Weiterhin ist ein Hydraulikzylinder vorgesehen, der an dem Gegenwerkzeug angreift.

Die Aufgabe der Erfindung besteht darin, einen Walzenzerkleinerer der eingangs genannten Art zu schaffen, mit welchem eine hohe Zerkleinerungswirkung bei niedrigem Verschleiß erzielt wird.

Erfindungsgemäß wird diese Aufgabe durch die Merkmale des kennzeichnenden Teils des Patentanspruchs 1 gelöst.

Vorteilhafterweise enthalten die Zerkleinerungsglieder an ihrer Schlagfläche eine verschleißfeste Platte, die an der dem Gegenwerkzeug zugekehrten Seite mit hochverschleißfestem Material verkleidet sein kann. Dadurch wird eine noch höhere Zerkleinerungswirkung erzielt, ohne daß damit ein besonderer Verschleiß verbunden ist. Bevorzugt sind aber der Zahneinsatz an den Kammzähnen und die verschleißfeste Platte an den Zerkleinerungsgliedern auswechselbar angebracht.

Eine vorteilhafte Ausbildung des Walzenzerkleinerers enthält einen hochwirksamen, robusten und einfachen Aufbau dadurch, daß das Gegenwerkzeug kammartig ausgebildet ist und die Schwenkachse mit den Kammzähnen durch Stellmotore in ihrer Arbeitsstellung gehalten ist. Die Kammzähne darin sind unverdrehbar mit der Schwenkachse verbunden, die durch die Stellmotore mit einer einstellbaren Gegenkraft gehalten wird, wenn die Walze mit ihren Zerkleinerungsgliedern das zu zerkleinernde Material in den Walzenspalt hineintreibt und brechend und schneidend darauf einwirkt, indem es das Material zwischen den Kammzähnen hindurchtreibt. Es wird so vermieden, daß die Kammzähne schon bei verhältnismäßig geringen einwirkenden Zerkleinerungskräften ausweichen und unzerkleinertes Material an den Kammzähnen vorbei durch die Zerkleinerungseinrichtung hindurchgelangt. Die bogenförmige Ausbildung der Kammzähne trägt dazu bei, daß zwischen den Kammzähnen und der Walze ein enger Walzenspalt gebildet wird und eine intensive, maximale Zerkleinerungswirkung auf das zu zerkleinernde Material ausgeübt wird.

In einer weiteren vorteilhaften Ausbildung des Walzenzerkleinerers sind die Stellmotore mit einer Drucksteuerung verbunden, die sicherstellt, daß die Kammzähne ausweichen können, wenn die Zerkleinerung eine zu hohe Kraft erfordert. Auf diese Weise kann eine Beschädigung der Kammzähne und/oder der Zerkleinerungsglieder sicher ausgeschlossen werden.

Ein Ausführungsbeispiel der Erfindung ist in den Abbildungen dargestellt und wird nachfolgend an Hand der Bezugszeichen im einzelnen erläutert und beschrieben. Es zeigen
Figur 1 eine teilweise geschnittene, schematische Seitenansicht eines Ausführungsbeispiels des neuerungsgemäßen Walzenzerkleinerers;
Figur 2 eine teilweise geschnittene, schematische Draufsicht auf eine Zerkleinerungseinrichtung in dem Walzenzerkleinerer nach Figur 1;
Figur 3 einen schematischen Querschnitt durch die Zerkleinerungseinrichtung nach Figur 2;
Figur 4 eine geschnittene Ansicht einer verschleißfesten Platte in der Zerkleinerungseinrichtung nach Figur 2;
Figur 5 eine geschnittene Ansicht eines Kammzahns in der Zerkleinerungseinrichtung nach Figur 2;
Figur 6 eine geschnittene Ansicht eines Zahneinsatzes für den Kammzahn nach Figur 6; Figur 7 eine schematische, teilweise geschnittene
Endansicht mit einem Stellmotor bei der Zerkleinerungseinrichtung nach Figur 2; und
Figur 8 ein schematisches Blockschaltbild einer Drucksteuerung für den Stellmotor nach Figur 7.

Das in Figur 1 schematisch in einer Seitenansicht dargestellte Ausführungsbeispiel eines Walzenzerkleinereres enthält ein allgemein viereckiges Gehäuse 1, das durch eine senkrechte Zwischenwand 2 in einen ersten Gehäuseteil und einen zweiten Gehäuseteil unterteilt ist. Der erste Gehäuseteil nimmt eine Zerkleinerungseinrichtung 3 auf und enthält oben einen Einfülltrichter 4, durch den der Zerkleinerungseinrichtung 3 zum Beispiel mittels eines Radladers eingegebenes, zu zerkleinerndes Material zugeführt wird. Der Einfülltrichter 4 enthält vorzugsweise zwei gegenüberliegende Seiten, deren eine senkrecht zur Zerkleinerungseinrichtung 3 verläuft, wodurch eine Blockierung der weiteren Zufuhr durch das eingegebene Material verhindert wird. Der zweite Gehäuseteil nimmt Antriebsmittel 5 auf, die einen Hauptantriebsmotor 6, in dem dargestellten Ausführungsbeispiel einen Dieselmotor, enthalten, der in üblicher Weise über eine Turbokupplung und einen Keilriementrieb 7 mit einem Getriebe 8 verbunden ist, das mit der Zerkleinerungseinrichtung 3 über ein bekanntes und daher nicht dargestelltes Winkelgetriebe in Antriebsverbindung steht. Die Antriebsmittel 5 enthalten weiterhin übliche und daher nicht im einzelnen dargestellte Versorgungseinrichtungen für Druckmittel zur Betätigung druckmittelbetriebener Komponenten des Walzenzerkleinerers.

Das Gehäuse 1 ist normalerweise auf einer Arbeitsfläche abgestellt, auf der das zu zerkleinernde Material in den Einfülltrichter 4 eingegeben wird. An den vier Ecken des Gehäuses 1 ist jeweils ein Druckstempel 9 schwenkbar angeordnet, von denen einer in den Figuren 2 und 3 schematisch gezeigt ist. Während des Betriebs des Walzenzerkleinerers befindet sich der Druckstempel 9 in einer in Figur 2 gezeigten Ruhestellung, in der er entweder einer Gehäusewand anliegt oder in Verlängerung einer Gehäusewand verläuft. In dem dargestellten Ausführungsbeispiel besteht der Druckstempel 9 im wesentlichen aus einem Zylinder 41, der über einen Anschluß 42 an eine Druckmittelquelle angeschlossen ist, und einem Kolben 43 mit einem Stellfuß 44. Der Zylinder 41 ist über Halterungen 45 und Scharniere 46 mit dem Gehäuse 1 verbunden. Zu Transportzwecken werden die Druckstempel 9 mit Hilfe der Scharniere 46 aus ihrer Ruhestellung in eine Arbeitsstellung verschwenkt, in der der Stellfuß 44 auf der Arbeitsfläche aufsteht. Bei Zufuhr von Druckmittel durch den Anschluß 42 wird der Druckstempel 9 ausgefahren und das Gehäuse 1 so weit angehoben, daß ein Sattelauflieger darunter gefahren werden kann. Anschließend wird das angehobene Gehäuse 1 durch Druckentlastung der Druckstempel 9 auf die Tragfläche des Sattelaufliegers abgesenkt.

Unter der Zerkleinerungseinrichtung 3 befindet sich ein Auslauftrichter 10, der zerkleinertes Material einer Fördereinrichtung 11 zuleitet, die zum Beispiel ein Förderband bildet und parallel zur Achse der Zerkleinerungseinrichtung 3 verläuft. An der dem zweiten Gehäuseteil abgewandten Seite des ersten Gehäuseteils ist an zwei außenseitigen Trägern 12, von denen nur einer in Figur 1 erkennbar ist, eine Abfördereinrichtung 13 mit Seilen 15 und Lenkern 16 gehaltert, von denen ebenfalls nur jeweils eines bzw. einer zu sehen ist. Die Lenker 16 sind mit einem (nicht gezeigten) druckmittelbetätigten Stellmotor verbunden. Die Abfördereinrichtung 13 ist im wesentlichen analog zu dem im Gebrauchsmuster G 93 05 834.9 des gleichen Anmelders beschriebenen Heckförderband einer Zerkleinerungsmaschine ausgebildet. Sie besteht aus zwei Abschnitten, die gelenkig verbunden sind und eine gestreckte Arbeitsstellung und durch Ausfahren des Stellmotors eine gefaltete Transportstellung einnehmen. In der Arbeitsstellung schließt sich die Abfördereinrichtung 13 an die Fördereinrichtung 11 im Gehäuse 1 an und fördert das zerkleinerte Material beispielsweise auf einen Transportwagen, zu einer weiteren Verarbeitungseinrichtung, einer Ablage oder dergleichen. In der Transportstellung ist die Abfördereinrichtung 13 zusammengefaltet und hochgeklappt und wird an der zugehörigen Gehäusewand gehalten.

In der teilweise geschnittenen Draufsicht von Figur 2 erkennt man rechts den zweiten Gehäuseteil mit den Antriebsmitteln 5, d.h. dem Hauptantriebsmotor 6 mit Turbokupplung, dem Keilriementrieb 7 und dem Getriebe 8. Die Zerkleinerungseinrichtung 3 besteht aus zwei miteinander zusammenwirkenden Bauteilen. Ein erstes Bauteil wird von einer Walze 16 gebildet, die vorzugsweise als Hohlwalze aausgebildet ist. Ein Ende der Walze 16 ist in der Zwischenwand 2 drehbar gelagert und steht mit dem Getriebe 8 in Antriebsverbindung; ihr anderes Ende ist in einer gegenüberliegenden Wand des Gehäuses 1 drehbar gelagert. Die Walze 16 trägt an ihrem Mantel Zerkleinerungsglieder 17, die im einzelnen weiter unten beschrieben werden. Die Zerkleinerungsglieder 17 sind in axialer Richtung und in Umfangsrichtung gegeneinander versetzt an dem Mantel der Walze 16 angeordnet.

Ein zweites Bauteil bildet ein Gegenwerkzeug, das kammartig ausgebildet ist und eine Schwenkachse 18 und von der Schwenkachse 18 ausgehende, bogenförmig ausgebildete Kammzähne 19 enthält. Die Schwenkachse 18 verläuft achsparallel zur Walze 16 und ist wie diese mit ihren Enden in der Zwischenwand 2 und der gegenüberliegenden Gehäusewand drehbar gelagert. Die Kammzähne 19 sind auswechselbar angebracht, indem sie mittels einer Bohrung (s.w.u.) auf die Schwenkachse 18 unter Zwischenlage von Abstandsringen 20 aufgeschoben sind; sie werden durch übliche und daher nur schematisch angedeutete Spannmittel über die Arbeitslänge der Schwenkachse 18 gegeneinander verspannt. Die Abstandsringe 20 sind dabei so gewählt, daß ihre axiale Abmessung der axialen Stärke der Zerkleinerungsglieder 17 auf der Walze 16 entspricht, und der Axialabstand benachbarter Zerkleinerungsglieder 17 auf der Walze 16 ist so gewählt, daß er der axialen Abmessung der zugehörigen Kammzähne 19 entspricht. Man erkennt, daß auf diese Weise die Zerkleinerungsglieder 17 und die Kammzähne 19 auf Lücke zueinander angeordnet sind und beim Umlauf der Walze 16 in gegenseitigen Eingriff kommen. Die Anordnung ist dabei vorzugsweise so getroffen, daß jeder Lücke zwischen benachbarten Kammzähnen 19 nur ein Zerkleinerungsglied 17 zugeordnet ist.

Figur 3 zeigt einen Querschnitt durch das Gehäuse 1; man erkennt darin die Zwischenwand 2, oben den Einfülltrichter 4, die Zerkleinerungseinrichtung 3 aus der Walze 16 mit den Zerkleinerungsgliedern 17 und der Schwenkachse 18 mit den Kammzähnen 19, den Keilriementrieb 7, den Auslauftrichter 10 und die Fördereinrichtung 11. Der Raum, in dem sich die Zerkleinerungseinrichtung 3 befindet, ist auf der Seite der Walze 16 durch eine zu dieser im Abstand parallel verlaufende, bogenförmige Wand 21 und auf der Seite des Gegenwerkzeugs durch eine Wand 22 abgeschlossen, die ebenfalls parallel zur Achse der Walze 16 bzw. der Schwenkachse 18 verläuft. Die Wand 22 bildet eine Seitenwand des Auslauftrichters 10 und ist abklappbar angebracht, wodurch das Gegenwerkzeug bzw. die Kammzähne 19 nach Abklappen der Wand 22 zu Inspektions- und Wartungszwecken zugänglich sind.

Figur 3 zeigt in einem schematischen Schnitt sieben Zerkleinerungsglieder 17, die axial und umfangsmäßig gegeneinander versetzt sind. Jedes Zerkleinerungsglied 17 springt in Umlaufrichtung vom Mantel der Walze 16 vor. Am dem dem Gegenwerkzeug zugekehrten Ende bricht das Zerkleinerungsglied 17 ab und bestimmt eine steil zum Mantel der Walze 16 abfallende Schlagfläche 23, die beispielsweise radial zu der Walze 16 verlaufen kann.

Die Schlagfläche 23 ist in besonderer Weise ausgebildet, indem auf die Schlagfläche 23 eine verschleißfeste Platte 24 aufgesetzt ist, die in Figur 4 im Schnitt dargestellt ist. In die Platte 24 sind Schraubfassungen 25 eingesetzt, im dargestellten Beispiel eingeschweißt. Die Schraubfassungen 25 erstrecken sich in Bohrungen in dem Zerkleinerungsglied 17, in die von der Seite des Zerkleinerungsgliedes 17, die der Schlagfläche 23 abgewandt ist, (nicht gezeigte) Befestigungsschrauben eingeführt werden. Die verschleißfeste Platte 24 ist auf diese Weise auswechselbar an der Schlagfläche 23 des Zerkleinerungsgliedes 17 befestigt.

Eine weitere Verbesserung an dem Zerkleinerungsglied 17 läßt sich dadurch erzielen, daß die verschleißfeste Platte 24, wie ebenfalls in Figur 4 gezeigt ist, mit einem hochverschleißfesten Material verkleidet wird, insbesondere im Bereich des äußeren Randes, welcher dem Gegenwerkzeug zugekehrt ist. In der dargestellten Ausführung ist im Bereich des äußeren Randes der Platte 24 eine Ausnehmung zur Aufnahme eines Plättchens 26 aus hochverschleißfestem Material wie Hartmetall oder dergleichen ausgebildet; anstelle des Plättchens 26 kann die Ausnehmung aber auch mit Schweißdraht aus solchem Material ausgefüllt werden.

In Figur 3 ist ebenfalls erkennbar, daß der Kammzahn 19 des Gegenwerkzeugs an einem Ende eine Bohrung 27 zur Aufnahme der Schwenkachse 18 enthält. Die Bohrung 27 ist jedoch keine Rundbohrung, sondern enthält eine Abflachung 28, die einer Abflachung 29 am Umfang der Schwenkachse 18 entspricht. Auf diese Weise wird erreicht, daß die Kammzähne 19 unverdrehbar mit der Schwenkachse 18 verbunden sind, sodaß diese bei Einwirkung der Zerkleinerungsglieder 17 auf das eingegebene, zu zerkleinernde Material gegenüber der Schwenkachse 18 nicht verschwenkt werden und nicht ausweichen können. Die gleiche Wirkung läßt sich beispielsweise auch durch eine polygonale Ausgestaltung der Bohrung 27 und des Umfangs der Schwenkachse 18 erreichen.

Figur 3 zeigt weiterhin einen Zahneinsatz 30 an dem Kammzahn 19 des Gegenwerkzeugs an der den Zerkleinerungsgliedern 17 zugekehrten Seite. Im Detail zeigt Figur 5 eine teilweise geschnittene Seitenansicht des Kammzahns 19 mit der die Abflachung 28 enthaltenden Bohrung 27 an einem Ende. An der den Zerkleinerungsgliedern 17 zugekehrten Seite ist der Kammzahn 19 mit einer Ausnehmung 31 zur Aufnahme des Zahneinsatzes 30 versehen. Am Grunde der Ausnehmung sind zwei Aufnahmebohrungen 32 für Befestigungsschrauben vorgesehen.

Figur 6 zeigt einen Schnitt durch den Zahneinsatz 30. An der der Zähnung abgewandten Seite sind in den Zahneinsatz 30 zwei Schraubfassungen 33 eingesetzt bzw. eingeschweißt, die in die Aufnahmebohrungen 32 des Kammzahns 19 hineinreichen und (nicht gezeigte) Befestigungsschrauben aufnehmen. Auf diese Weise ist der Zahneinsatz 30 auswechselbar an dem Kammzahn 19 befestigt. Der ganze Zahneinsatz 30 besteht vorzugsweise aus einem verschleißfesten Material wie Hardox 500 oder dergleichen. Zusätzlich kann an einigen, am stärksten beanspruchten oder gegebenenfalls auch an allen Zähnen des Zahneinsatzes 30 an den Flächen, die mit den Zerkleinerungsgliedern 17 der Walze 16 zusammenwirken, im gezeigten Ausführungsbeispiel an den Flächen, die in den Zahneinsatz 30 zurückspringen, eine Verkleidung 34 aus hochverschleißfestem Material angebracht werden. Diese Verkleidung 34 kann beispielsweise aus Hartmetallplättchen oder aufgeschweißten Schweißdrähten aus entsprechendem Material bestehen.

Wie Figur 3 zeigt, stehen die unverdrehbar an der Schwenkachse 18 gehalterten Kammzähne 19 gegen die Walze 16 vor und bestimmen zusammen mit dieser einen sich zur Walze 16 hin verengenden Walzenspalt, der in der dargestellten Ausführung an dem von der Schwenkachse 18 abgewandten Ende nur noch eine minimale Weite hat, sodaß kein in den Einfülltrichter 4 eingebrachtes Material an den Kammzähnen 19 vorbei in den Auslauftrichter 10 gelangen kann. Die Zerkleinerungsglieder 17 wirken dabei auf das eingebrachte Material in der Weise ein, daß dies zunächst unter Zerkleinerung in den sich verengenden Spalt zwischen der Walze 16 und dem Gegenwerkzeug gegen die Kammzähne 19 und deren Zahneinsätze 30 vorgetrieben und dann unter brechender und schneidender Zerkleinerung im Zusammenwirken der Zerkleinerungsglieder 17 und der Kammzähne 19 zwischen den Kammzähnen 19 hindurch in den Auslauftrichter 10 abgeleitet wird.

Das Gegenwerkzeug, d.h. die Schwenkachse 18 mit den Kammzähnen 19 ist im Betrieb des Walzenzerkleinerers hohen Kräften ausgesetzt, die dazu tendieren, die Kammzähne 19 unter Erweiterung des Walzenspalts um die Achse der Schwenkachse 18 zu verschwenken. Diese Kräfte hängen von unterschiedlichen Faktoren ab, die hier nicht im einzelnen aufgeführt werden sollen, sind aber so hoch, daß eine zweckentsprechende Abstützung des Gegenwerkzeugs notwendig ist. Gleichzeitig muß aber auch sichergestellt werden, daß das Gegenwerkzeug bzw. die Kammzähne 19 ausschwenken können, wenn beispielsweise nicht zerkleinerbares Material in den Einfülltrichter 4 eingebracht wird. Aus diesem Grunde ist die Schwenkachse 18 nahe beiden Enden jeweils an einem Stellmotor 35 abgestützt, wie sich aus Figur 7 ergibt, die eine Endansicht des Walzenzerkleinerers zeigt. Man erkennt darin die bereits in Figur 3 gezeigten Bauteile, nämlich das Gehäuse 1, die Zwischenwand 2, den Einfülltrichter 4, die Zerkleinerungseinrichtung 3 aus der Walze 16 mit den Zerkleinerungsgliedern 17 und der Schwenkachse 18 mit den Kammzähnen 19, den Keilriementrieb 7, den Auslauftrichter 10, die Fördereinrichtung 11, die bogenförmige Wand 21 und die abklappbare Wand 22.

Der in Figur 7 dargestellte Stellmotor 35 bildet beispielhaft einen druckmittelbetätigten Zylinder 36, der an einer Wand des Gehäuses 1 angelenkt ist, und einen Stellkolben 37, dessen freies Ende an ein Ende eines Lenkers 38 angelenkt ist, dessen anderes Ende mit einem Ende der Schwenkachse 18 verbunden ist. An der Gehäusewand, die quer zur Zerkleinerungseinrichtung 3 verläuft und der Zwischenwand 2 gegenüberliegt, ist ein durch eine Stellschraube 39 einstellbarer Anschlag 40 angebracht, der sich im Stellweg des Lenkers 38 befindet und die Verstellung des Gegenwerkzeugs bzw. der Kammzähne 19 in Richtung auf die Walze 16 begrenzt. Das Gegenwerkzeug wird durch die Stellmotore 35 in seine in Figur 7 in durchgezogenen Linien gezeigte Arbeitsstellung gebracht, in der die Lenker 38 und damit das Gegenwerkzeug gegen den Anschlag 40 vorgespannt sind.

Der druckmittelbetätigte Zylinder 36 bildet in dem dargestellten Ausführungsbeispiel einen hydraulischen Zylinder, der mit einer Drucksteuerung 47 verbunden ist, die schematisch in Figur 8 dargestellt ist. Diese Drucksteuerung 47 stellt einerseits sicher, daß das Gegenwerkzeug im normalen Betrieb unter Einwirkung der Zerkleinerungskräfte nur geringfügige Auslenkungen erfährt, aber andererseits beim Auftreten unerwünscht hoher Zerkleinerungskräfte ausgelenkt wird. Die Schwenkachse 18 mit den Kammzähnen 19 befindet sich dann in der in Figur 7 gestrichelt gezeigten Stellung in Ablage des Lenkers 38 vom Anschlag 40, wodurch nicht zerkleinerbares Material durch die so gebildete Lücke zum Auslauftrichter 10 abgeleitet werden kann.

Im einzelnen ist die Drucksteuerung 47 an eine Speisepumpe 48 angeschlossen, die mit den Antriebsmitteln 5 in Antriebsverbindung steht und beispielsweise eine Zahnradpumpe bildet, die saugseitig mit einem Drucköltank 49 verbunden ist. Ausgangsseitig ist die Speisepumpe 48 mit einem 4/3-Wegeventil 50 und über ein Druckbegrenzungsventil 51 mit dem Drucköltank 49 verbunden. Der Ausgang des 4/3-Wegeventils 50 führt über eine Leitung 52 unter Zwischenschaltung eines Rückschlagventils 53 und eines Dreiwegehahns 54 zu den hydraulischen Zylindern 36; die Leitung 52 ist über ein weiteres Druckbegrenzungsventil 55 an den Drucköltank 49 angeschlossen. Ferner sind mit der Leitung 52 zwischen den Zylindern 36 und dem Rückschlagventil 53 ein Druckschalter 56 und Druckspeicher 57 verbunden.

Die vorstehend beschriebene Drucksteuerung 47 arbeitet wie folgt:

Im ausgeschalteten Zustand des Walzenzerkleinerers befindet sich das Gegenwerkzeug in der in Figur 7 gestrichelt gezeigten Stellung in Ablage von dem Anschlag 40. Bei Inbetriebnahme wird das 4/3-Wegeventil 50 eingeschaltet, sodaß die Leitung 52 durch die Speisepumpe 48 mit Drucköl beaufschlagt und das Rückschlagventil 53 geöffnet wird. Bei geöffneter Stellung des Dreiwegehahns 54 gelangt das Drucköl in die Zylinder 36, und die Stellkolben 37 werden ausgefahren bis die Lenker 38 in Anlage an die jeweiligen Anschläge 40 kommen. Das Gegenwerkzeug hat dann seine Arbeitsstellung erreicht, in der die freien Enden der Kammzähne 19 einen minimalen Abstand zur Walze 16 einnehmen.

Beim Einbringen von zu zerkleinerndem Material in den Walzenzerkleinerer können durch unterschiedliche Zerkleinerungswiderstände des Materials vorübergehend Kräfte an den Kammzähnen 18 und damit auch an den Stellkolben 37 auftreten, die vorübergehende Druckerhöhungen in den Zylindern 36 hervorrufen. Diese vorübergehenden Druckerhöhungen werden von den Druckspeichern 57, die eine Pufferwirkung haben, aufgenommen und führen zu geringfügigen Auslenkungen der Kammzähne 18, wodurch die Zerkleinerungsarbeit des Walzenzerkleinerers nur unwesentlich oder gar nicht beeinflußt wird. Bei andauernden, hohen Zerkleinerungswiderständen wird der Druckschalter 56 betätigt und die Leitung 52 zum 4/3-Wegeventil 50 hin durch das Rückschlagventil 53 gesperrt, sodaß an der Speisepumpe 48 kein Gegendruck auftreten kann. Als weitere Folge und bei weiter zunehmendem Druck in den Zylindern 36 öffnet das Druckbegrenzungsventil 55, sodaß das Drucköl aus den Zylindern 36 in den Drucköltank 49 abgelassen wird. Die Kammzähne 18 können dann weiter ausgelenkt werden, wodurch das nicht zerkleinerbare Material in den Auslauftrichter 10 gelangen und von der Fördereinrichtung 11 aufgenommen werden kann. Durch den dadurch eintretenden Druckabfall wird der Druckschalter 56 erneut betätigt, sodaß wieder Druck auf die Zylinder 36 gegeben wird und die Kammzähne 19 in ihre Arbeitsstellung zurückgeführt werden. Beim Abschalten der Maschine wird der Dreiwegehahn 54 so verstellt, daß das Drucköl aus den Zylindern 36 und den Druckspeichern 57 in den Drucköltank 49 abfließt.

## Patentansprüche

1. Walzenzerkleinerer, enthaltend eine Walze (16) mit Zerkleinerungsgliedern (17), ein zur Walze (16) hin gerichtetes Gegenwerkzeug, das um eine zur Achse der Walze (16) parallele Schwenkachse (18) schwenkbar und mit Gegengliedern versehen ist, die auf Lücke zu den Zerkleinerungsgliedern (17) angeordnet sind, und Antriebsmittel zum rotierenden Antrieb der Walze (16), wobei
das Gegenwerkzeug kammartig ausgebildet ist, derart, daß die Gegenglieder an der Schwenkachse (18) unverdrehbar angeordnete Kammzähne (19) sind, die bogenförmig ausgebildet sind und unter Ausbildung eines sich verengenden Walzenspalts von der Schwenkachse (18) gegen die Walze (16) vorstehen,
dadurch gekennzeichnet, daß
die Kammzähne (19) in einer Ausnehmung (31) an der den Zerkleinerungsgliedern (17) der Walze (16) zugekehrten Seite einen Zahneinsatz (30) aus einem hochverschleißfesten Material enthalten.

2. Walzenzerkleinerer nach Anspruch 1, dadurch gekennzeichnet, daß wenigstens ein Teil der Zähne des Zahneinsatzes (30) an einer mit den Zerkleinerungsgliedern (17) an der Walze (16) zusammenwirkenden Fläche mit einer hochverschleißfesten Verkleidung (34) versehen ist.

3. Walzenzerkleinerer nach Anspruch 1 oder 2, dadurch gekennzeichnet, daß der Zahneinsatz (30) auswechselbar in der Ausnehmung (31) gehaltert ist.

4. Walzenzerkleinerer nach einem der Ansprüche 1 bis 3, dadurch gekennzeichnet, daß die Kammzähne (19) an einem der Walze (16) abgekehrten Ende eine Bohrung (27) mit einer Abflachung (28) aufweisen und die Schwenkachse (18) eine Umfangsfläche mit einer Abflachung (29) enthält, daß die Kammzähne (19) durch Abstandsringe (20) in einem vorgegebenen Abstand voneinander an der Schwenkachse (18) angeordnet sind, und daß die Kammzähne (19) auswechselbar an der Schwenkachse (18) gehaltert sind.

5. Walzenzerkleinerer nach einem der Ansprüche 1 bis 4, dadurch gekennzeichnet, daß nahe den Enden der Schwenkachse (18) angreifende Stellmotore (35) vorgesehen sind, mittels derer die Schwenkachse (18) in Anlage an einen Anschlag (40) und die Kammzähne (19) in eine vorgegebene Arbeitsstellung gegenüber der Walze (16) vorgespannt sind.

6. Walzenzerkleinerer nach Anspruch 5, dadurch gekennzeichnet, daß die Stellmotore (35) jeweils einen druckmittelbetätigten Zylinder (36) und einen Stellkolben (37) enthalten, der an einem mit der Schwenkachse (18) verbundenen Lenker (38) angreift, daß der Anschlag (40) ein einstellbarer Anschlag ist und daß der Lenker (38) in Arbeitsstellung des Gegenwerkzeugs an dem einstellbaren Anschlag anliegt.

7. Walzenzerkleinerer nach Anspruch 6, dadurch gekennzeichnet, daß die druckmittelbetätigten Zylinder (36) mit einer Drucksteuerung (47) verbunden und mittels der Drucksteuerung (47) die Zylinder (36) mit Druckmittel von einem vorgegebenen Arbeitsdruck beaufschlagbar sind, bei dem das Gegenwerkzeug in der Arbeitsstellung gehalten ist, und daß die Stellkolben (37) bei Überschreiten eines vorgegebenen Maximaldrucks in den Zylindern (36) rückfahrbar und das Gegenwerkzeug aus der Arbeitsstellung auslenkbar sind.

8. Walzenzerkleinerer nach Anspruch 7, dadurch gekennzeichnet, daß die Drucksteuerung (47) ein 4/3-Wegeventil (50) aufweist, das eingangsseitig an eine Speisepumpe (48) und ausgangsseitig über ein Rückschlagventil (53) an die Zylinder (36) angeschlossen ist, die über ein Druckbegrenzungsventil (55) mit einem Druckmittelvorrat (49) verbunden sind, und daß die Zylinder (36) an Druckspeicher (57) angeschlossen sind.

9. Walzenzerkleinerer nach einem der Ansprüche 1 bis 8, dadurch gekennzeichnet, daß die Zerkleinerungsglieder (17) am Mantel der Walze (16) in Umfangsrichtung und in Axialrichtung gegeneinander versetzt angebracht sind.

10. Walzenzerkleinerer nach Anspruch 9, dadurch gekennzeichnet, daß die Zerkleinerungsglieder (17) in Umlaufrichtung vom Mantel der Walze (16) vorspringen und eine steil zum Mantel der Walze (16) abfallende Schlagfläche (23) bestimmen.

11. Walzenzerkleinerer nach Anspruch 10, dadurch gekennzeichnet, daß die Schlagfläche (23) mit einer verschleißfesten Platte (24) versehen ist.

12. Walzenzerkleinerer nach Anspruch 10 oder 11, dadurch gekennzeichnet, daß die verschleißfeste Platte (24) an einer dem Gegenwerkzeug zugekehrten Fläche wenigstens teilweise mit hochverschleißfestem Material verkleidet ist.

13. Walzenzerkleinerer nach Anspruch 12, dadurch gekennzeichnet, daß die verschleißfeste Platte (24) auswechselbar an der Schlagfläche (23) befestigt ist.

14. Walzenzerkleinerer nach einem der Ansprüche 9 bis 13, dadurch gekennzeichnet, daß benachbarte Zerkleinerungsglieder (17) am Mantel der Walze (16) einen Axialabstand entsprechend der Abmessung der zugehörigen Kammzähne (19) haben, sodaß jeder Lücke zwischen den Kammzähnen (19) des Gegenwerkzeugs nur ein Zerkleinerungsglied (17) der Walze (16) zugeordnet ist.

15. Walzenzerkleinerer nach einem der vorstehenden Ansprüche, dadurch gekennzeichnet, daß die Walze (16) und das Gegenwerkzeug von einem Gehäuse (1) umgeben sind, daß die Enden der Walze (16) und die Enden der Schwenkachse (18) des Gegenwerkzeugs in einer Gehäusewand und einer Zwischenwand (2) des Gehäuses (1) drehbar gelagert sind, daß das Gehäuse (1) einen zur Zerkleinerungseinrichtung (3) führenden Einfülltrichter (4) enthält, und daß die Zwischenwand (2) des Gehäuses (1) einen die Antriebsmittel (5) enthaltenden Gehäuseteil von dem die Zerkleinerungseinrichtung (3) enthaltenden Gehäuseteil trennt.

16. Walzenzerkleinerer nach Anspruch 15, dadurch gekennzeichnet, daß der Einfülltrichter (4) zwei gegenüberliegende Seiten enthält, deren eine senkrecht zur Achse der Walze (16) verläuft.

17. Walzenzerkleinerer nach einem der Ansprüche 14 oder 15, dadurch gekennzeichnet, daß die Walze (16) innerhalb des Gehäuses (1) an der dem Gegenwerkzeug abgekehrten Seite von einer bogenförmigen, parallel zur Walze (16) verlaufenden Wandung (21) abgedeckt ist und daß das Gegenwerkzeug innerhalb des Gehäuses (1) an der der Walze (16) abgekehrten Seite von einer abklappbaren Wand (22) abgedeckt ist.

18. Walzenzerkleinerer nach einem der Ansprüche 15 bis 17, dadurch gekennzeichnet, daß in dem Gehäuse (1) unterhalb der Zerkleierungseinrichtung (3) ein Auslauftrichter (10) angeordnet ist und daß sich unterhalb des Auslauftrichters (10) eine Fördereinrichtung (11) erstreckt, die parallel zur Achse der Walze (16) verläuft.

19. Walzenzerkleinerer nach Anspruch 17 oder 18, dadurch gekennzeichnet, daß die abklappbare Wand (22) eine Seitenwand des Auslauftrichters (10) bildet.

20. Walzenzerkleinerer nach Anspruch 18 oder 19, dadurch gekennzeichnet, daß die Fördereinrichtung (11) von einer Abfördereinrichtung (13) gefolgt ist, die außenseitig an dem Gehäuse (1) angebracht ist.

21. Walzenzerkleinerer nach einem der Ansprüche 15 bis 20, dadurch gekennzeichnet, daß an dem Gehäuse eine Mehrzahl von druckmittelbetätigten Stempeln (9) schwenkbar angeordnet sind.

## Claims

1. Roller crusher comprising a roller (16) provided with crushing members (17), a counter tool directed to the roller (16), which counter tool is pivotable about a pivot axis (18) extending parallel to the axis of the roller, said counter roller being provided with counter members in staggered arrangement with respect to the crushing members (17), and comprising drive means for rotatingly driving the roller (16), whereby
the counter tool is constructed in comb-like manner such that the counter members constitute comb teeth (19) which are non-rotatably arranged at the pivot shaft (18), said comb teeth being arcuately shaped and protruding from the pivot shaft (18) towards the roller (16) with the formation of a narrowing roller nip,
characterised in that
the comb teeth (19) comprise a groove (31), which is formed on the side facing the crushing members (17) of the roller (16), and a tooth insert (30) which is made of a highly wear resistant material and placed in the groove.

2. Roller crusher according to claim 1, characterised in that at least part of the teeth of the tooth insert (30) is provided with a highly wear resistant facing (34) at a surface which cooperates with the crushing members (17) of the roller (16).

3. Roller crusher according to claim 1 or 2, characterised in that the tooth insert (30) is exchangeably held in the groove (31).

4. Roller crusher according to any one of claims 1 to 3, characterised in that the comb teeth (19) have respective bores (27) at their ends remote from the roller (16), said bores comprising a flattening (28), and the pivot shaft (18) defines a circumferential surface comprising a flattening (29), that the comb teeth (19) are arranged at the pivot shaft (18) at a predetermined mutual spacing by means of spacer rings (20), and that the comb teeth (19) are exchangeably held at the pivot shaft (18).

5. Roller crusher according to any one of claims 1 to 4, characterised in that respective servo motors (35) are provided to engage the pivot shaft (18) near the ends thereof, said servo motors biasing the pivot shaft (18) into engagement with a stop (40) and the comb teeth (19) into a predetermined operative position relative to the roller (16).

6. Roller crusher according to claim 5, characterised in that each one of the servo motors (35) comprises a respective pressure fluid operated cyliner (36) and an adjusting piston (37) which acts upon a connecting rod (38) connected to the pivot shaft (18), that the stop (40) is an adjustable stop and that the connecting rod (38) engages the adjustable stop in the operative position of the counter tool.

7. Roller crusher according to claim 6, characterised in that the pressure fluid operated cylinders (36) are connected to a pressure control (47), said pressure fluid operated cylinders (37) being subjectable to pressure fluid of a predetermined operating pressure by means of the pressure control (47) and said counter tool being held in the operative position at said predetermined operating pressure, and that, when a predetermined maximum pressure in the respective cylinders is exceeded, the adjusting pistons (37) are retractable and the counter tool is deflected from the operative position.

8. Roller crusher according to claim 7, characterised in that the pressure control (47) comprises a 4/3-way valve (50) having an input side connected to a supply pump (48) and an output side connected to the cylinders (36) via a check valve (53), said cylinders being connected to a pressure fluid reservoir (49) through a pressure limiting valve (55), and that the cylinders (36) are connected to a pressure accumulator (57).

9. Roller crusher according to any one of claims 1 to 8, characterised in that the crushing members (17) are attached to the surface of the roller (16) at a mutual offset in circumferential direction and in axial direction.

10. Roller crusher according to claim 9, characterised in that the crushing members (17) protrude from the surface of the roller (16) in circumferential direction and define an impact surface (23) which steeply drops to the surface of the roller (16).

11. Roller crusher according to claim 10, characterised in that the impact surface (23) is provided with a wear resistant plate (24).

12. Roller crusher according to claim 10 or 11, characterised in that the wear resistant plate (24) is at least partially lined with a highly wear resistant material at a surface which faces the counter tool.

13. Roller crusher according to claim 12, characterised in that the wear resistant plate (24) is exchangeably mounted at the impact surface (23).

14. Roller crusher according to any one of claims 9 to 13, characterised in that adjacent crushing members (17) at the surface of the roller (16) have an axial spacing corresponding to the dimension of the respectively associated comb teeth (19) such that each one of the spacings between the comb teeth (19) of the counter tool is associated with only a single one crushing member of the roller (16).

15. Roller crusher according to any one of the preceding claims, characterised in that the roller (16) and the counter tool are surrounded by a housing (1), that the ends of the roller (16) and the ends of the pivot shaft (18) of the counter tool are rotatably journalled in a housing wall and an intermediate wall (2) of the housing (1), that the housing comprises a hopper (4) leading to crushing means (3), and that the intermediate wall (2) of the housing (1) separates a housing portion, which contains the drive means (5), from a housing portion containing the crushing means (3).

16. Roller crusher according to claim 15, characterised in that the hopper (4) contains two opposite sides one of which extends normally to the axis of the roller (16).

17. Roller crusher according to any one of claims 14 or 15, characterised in that the roller (16) defines a side which is located within the housing (1) remote from the counter tool and which is covered by an arcuate wall (21) extending parallel to the roller (16), and that the counter tool is covered within the housing (1) by means of a hinged wall (22) on the side remote from the roller (16).

18. Roller crusher according to any one of claim 15 to 17, characterised in that a discharge tunnel (10) is arranged in the housing (1) below the crushing means (3) and that a conveying device (11) extends below the discharge funnel (10) and parallel to the axis of the roller (16).

19. Roller crusher according to claim 17 or 18, characterised in that the hinged wall (22) defines a side wall of the discharge funnel (10).

20. Roller crusher according to claim 18 or 19, characterised in that the conveying device (11) is followed by a discharge device (13) arranged on the outside of the housing (1).

21. Roller crusher according to any one of claims 15 to 20, characterised in that a multiple number of pressure fluid operated jacks (9) are pivotably mounted at the housing.

## Revendications

1. Broyeur à cylindre comprenant un cylindre (16) muni de membres broyeurs (17), un outil opposé dirigé en direction du cylindre (16), susceptible de pivoter autour d'un axe de pivotement (18) parallèle à l'axe du cylindre (16) et pourvu de membres opposés dont la disposition est décalée par rapport aux membres broyeurs (17), et comprenant des moyens d'actionnement destinés à actionner le cylindre (16) par rotation,
l'outil opposé étant développé à la façon d'un engrenage de telle façon que les membres opposés sont des dents d' engrenage (19) disposées au niveau de l'axe de pivotement (18) de façon susceptible à ne pas être tordues, développées en forme d'arc et faisant saillie vers le cylindre (16) lorsque l'écartement entre le cylindre et l'outil opposé se réduit,
**caractérisé par le fait que**
les dents (19) comprennent dans un creux (31) situé du côté opposé aux membres broyeurs (17) du cylindre (16) un insert pour dent (30) composé d'un matériau très résistant à l'usure.

2. Broyeur à cylindre selon la revendication 1, **caractérisé par le fait qu**'au moins une partie des dents de l'insert pour dent (30) est pourvue, au niveau d'une surface concourant avec les membres broyeurs (17) situés au niveau du cylindre (16), d'un revêtement (34) très résistant à l'usure.

3. Broyeur à cylindre selon la revendications 1 ou 2, **caractérisé par le fait que** l'insert pour dent (30) est maintenu dans le creux (31) de façon susceptible à être remplacé.

4. Broyeur à cylindre selon l'une des revendications 1 à 3, **caractérisé par le fait que** les dents d'engrenage (19) présentent, à une extrémité opposée au cylindre (16), un perçage (27) muni d'un aplatissement (28) et que l'axe de pivotement (10) comprend une surface circonférentielle munie d'un aplatissement (29), que les dents d'engrenage (19) sont disposées au niveau de l'axe de pivotement (18) à un écart prédonné les unes des autres au moyen de bagues d'écartement (20) et que les dents d'engrenage (19) sont maintenues au niveau de l'axe de pivotement (18) de façon susceptible à être remplacées.

5. Broyeur à cylindre selon l'une des revendications 1 à 4, **caractérisé par le fait que** des servomoteurs (35) agissant près des extrémités de l'axe de pivotement (18) sont prévus, servomoteurs au moyen desquels l'axe de pivotement (18) vient prendre appui à une butée (40) et les dents d'engrenage (19) sont prétendues dans une position de travail prédonnée par rapport au cylindre (16).

6. Broyeur à cylindre selon la revendication 5, **caractérisé par le fait que** les servomoteurs (35) comprennent chaque fois un cylindre actionné par pression (36) et un piston de réglage (37) agissant au niveau d'une barre conductrice (38) reliée à l'axe de pivotement (18), que la butée (40) est une butée susceptible d'être ajustée et que la barre conductrice (38) est adjacente à la butée susceptible d'être ajustée lorsque l'outil opposé est en position de travail.

7. Broyeur à cylindre selon la revendication 6, **caractérisé par le fait que** les cylindres actionnés par pression (36) sont reliés à une commande de la pression (47) et qu'une pression provenant d'une pression de travail prédonnée est susceptible d'être appliquée aux cylindres (36) au moyen de la commande de la pression (47), pression pour laquelle l'outil opposé est maintenu en position de travail, et que les pistons de réglage (37) sont susceptibles de rentrer dans les cylindres (36) lorsqu'une pression maximale prédonnée est dépassée et que l'outil opposé est susceptible de se déplier hors de sa position de travail.

8. Broyeur à cylindre selon la revendication 7, **caractérisé par le fait que** la commande de la pression (47) présente une soupape 4/3 (50) qui est raccordée du côté de l'entrée à une pompe d'alimentation (48) et du côté de la sortie aux cylindres (36) par l'intermédiaire d'une soupape de retenue (53), les cylindres étant reliés à une réserve de pression (49) par l'intermédiaire d'un limiteur de pression (55) et que les cylindres (36) sont raccordés à des accumulateurs de pression (57).

9. Broyeur à cylindre selon l'une des revendications 1 à 8, **caractérisé par le fait que** les membres broyeurs (17) sont placés au niveau du manteau du cylindre (16) dans le sens circonférentiel et dans le sens axial en étant décalés les uns par rapport aux autres.

10. Broyeur à cylindre selon la revendication 9, **caractérisé par le fait que** les membres broyeurs (17) font saillie par rapport au manteau du cylindre (16) dans le sens de la rotation et qu'ils déterminent une surface de frappe (23) déclinant fortement en direction du manteau du cylindre (16).

11. Broyeur à cylindre selon la revendication 10, **caractérisé par le fait que** la surface de frappe (23) est pourvue d'une plaque (24) résistante à l'usure.

12. Broyeur à cylindre selon la revendication 10 ou 11, **caractérisé par le fait que** la plaque (24) résistante à l'usure est revêtue, au niveau d'une surface opposée à l'outil opposé, au moins partiellement d'un matériau très résistant à l'usure.

13. Broyeur à cylindre selon la revendication 12, **caractérisé par le fait que** la plaque (24) résistante à l'usure est fixée à la surface de frappe (23) de façon susceptible à être remplacée.

14. Broyeur à cylindre selon l'une des revendications 9 à 13, **caractérisé par le fait que** des membres broyeurs adjacents (17) situés au niveau du manteau du cylindre (16) possèdent un écart axial conformément à la dimension des dents d'engrenage (19) associées de telle façon qu'un seul membre broyeur (17) du cylindre (16) est associé à chaque espace situé entre les dents d'engrenage (19) de l'outil opposé.

15. Broyeur à cylindre selon l'une des revendications précédentes, **caractérisé par le fait que** le cylindre (16) et l'outil opposé sont entourés d'un bâti (1), que les extrémités du cylindre (16) et les extrémités de l'axe de pivotement (18) de l'outil opposé sont logées dans une paroi du bâti et une paroi intermédiaire (2) du bâti (1) de façon susceptible de tourner, que le bâti (1) comprend un entonnoir de remplissage (4) menant vers le dispositif de broyage (43), et que la paroi intermédiaire (2) du bâti (1) sépare un élément du bâti comprenant les moyens d'actionnement (5) de l'élément du bâti comprenant le dispositif de broyage (3).

16. Broyeur à cylindre selon la revendication 15, **caractérisé par le fait que** l'entonnoir de remplissage (4) comprend deux côtés opposés dont l'un s'étend perpendiculairement à l'axe du cylindre (16).

17. Broyeur à cylindre selon l'une des revendications 14 ou 15, **caractérisé par le fait que** le cylindre (16) est recouvert à l'intérieur du bâti (1) du côté opposé à l'outil opposé par une paroi (21) courbe s'étendant parallèlement par rapport au cylindre (16) et que l'outil opposé est recouvert à l'intérieur du bâti (1) du côté opposé au cylindre (16) par une paroi (22) susceptible d'être rabattue.

18. Broyeur à cylindre selon l'une des revendications 15 à 17, **caractérisé par le fait qu**'un entonnoir de décharge (10) est disposé dans le bâti (1) en dessous du dispositif de broyage (3) et qu'un dispositif de transport (11) s'étendant parallèlement par rapport à l'axe du cylindre (16) s'étire en dessous de l'entonnoir de décharge (10).

19. Broyeur à cylindre selon la revendication 17 ou 18, **caractérisé par le fait que** la paroi (22) susceptible d'être rabattue forme une paroi latérale de l'entonnoir de décharge (10).

20. Broyeur à cylindre selon la revendication 18 ou 19, **caractérisé par le fait que** le dispositif de transport (11) est suivi par un dispositif d'évacuation (13) placé à l'extérieur du bâti (1).

21. Broyeur à cylindre selon l'une des revendications 15 à 20, **caractérisé par le fait que** plusieurs pistons-chasses (9) actionnés par pression sont disposés au niveau du bâti de façon susceptible de pivoter.
